# EUROPÄISCHE PATENTSCHRIFT

(11) **EP 0 615 716 B1**
(45) Veröffentlichungstag und Bekanntmachung des Hinweises auf die Patenterteilung: **12.06.1996**
(21) Anmeldenummer: 94101876.4
(22) Anmeldetag: 08.02.1994
(51) Int. Cl.: A47K 3/22, E05D 11/10, E05D 7/08

(54) **Duschabtrennung mit einem Schwenkflügel**
Shower screen with swinging leaf
Ecran de douche à ouvrant pivotant

(30) Priorität: 19.03.1993 DE 9304138 U
(43) Veröffentlichungstag der Anmeldung: 21.09.1994
(73) Patentinhaber: ALTURA LEIDEN HOLDING B.V., NL-6221 BL Maastricht (NL)
(72) Erfinder:
(74) Vertreter: Klose, Hans, Dipl.-Phys.

(56) Entgegenhaltungen:
- EP-A- 0 515 763
- DE-A- 3 807 207
- DE-C- 3 838 590
- DE-C- 4 119 628
- DE-U- 7 539 749

## Beschreibung

Die Erfindung bezieht sich auf eine Duschabtrennung mit einem Schwenkflügel gemäß den im Oberbegriff des Patentanspruchs 1 angegebenen Merkmalen.

Aus dem DE-U-75 39 749 ist eine derartige Duschabtrennung mit einem Schwenkflügel bekannt, welcher mittels eines Scharniers bezüglich eines Rahmenprofils schwenkbar gelagert ist. Zwischen dem Rahmenprofil und einem Profil des Schwenkflügels sind Dichtelemente angeordnet, welche in der Schließposition des Schwenkflügels einander gegenüberstehen und aneinander liegen. Das eine Dichtelement ist als Dichtungsleiste ausgebildet, welche in einer Längsnut des Rahmenprofils befestigt ist. In der geschlossenen Position des Schwenkflügels wird diese Dichtungsleiste zwischen dem Rahmenprofil und dem Schwenkflügelprofil zusammengedrückt. Beim Schließen des Schwenkflügels muß daher eine hinreichende Kraft aufgewandt werden, um die Dichtleiste zusammenzudrücken. Vor allem unter Berücksichtigung von Fertigungs- oder Montageungenauigkeiten besteht die Gefahr, daß ein zu hoher Kraftaufwand für das Zusammendrücken der Dichtleiste erforderlich wird oder der Schwenkflügel nicht die geschlossene Position einnimmt. Es sind zusätzliche Maßnahmen erforderlich, damit der Schwenkflügel selbsttätig die erforderliche geschlossene Position einnimmt oder ein Benutzer muß bedarfsweise den Schwenkflügel per Hand exakt in die geschlossene Position bewegen, um ein unerwünschtes Herausspritzen von Wasser beim Duschen zu verhindern. Das Schwenkflügelprofil weist auf einer dem Rahmenprofil zugewandten Seite eine zur Schwenkachse koaxiale konvexe Außenfläche auf. Zur Arretierung des Schwenkflügels in der geschlossenen Position kann die Außenfläche radial nach außen gerichtete Vorsprünge enthalten, in welche die Dichtleiste des Rahmenprofils einrasten kann. Insgesamt muß der Schwenkflügel recht exakt bezüglich des Rahmenprofils definiert sein, damit die Dichtleiste in der vorgesehenen Weise beim Schließen zusammengedrückt wird und ggf. zwischen die genannten Vorsprünge einrastet. Desweiteren muß Sorge dafür getragen werden, daß die Dichtleiste nach dem Herausführen des Schwenkflügels aus der geschlossenen Position an der konvexen Außenfläche des Schwenkflügelprofils nicht entlangschleift, wodurch einerseits nachteilige Schleifspuren entstehen können und andererseits die Reibung damit die Kraft zum Öffnen oder Schließen erhöht wird.

Ferner ist aus der DE-C-38 38 590 eine Duschabtrennung bekannt, welche zwischen einem feststehenden Trennelement und dem Schwenkflügel eine Magnetdichtung mit Magnetleisten oder Permanentmagneten aufweist. Im geschlossenen Zustand des Schwenkflügels sind die Permanentmagnete im wesentlichen in der gleichen vertikalen Ebene wie der Schwenkflügel und das Trennelement angeordnet. Ist der Schwenkflügel auch nur geringfügig geöffnet, so ist diese Magnetdichtung unwirksam und Spritzwasser kann durch einen Spalt zwischen dem Trennelement und dem Schwenkflügel nach außen gelangen. Ferner besteht die Gefahr, daß beim Schließen des Schwenkflügels ein Benutzer seine Finger zwischen dem Schwenkflügel und dem Trennelement einklemmen kann. Auch kann in der Praxis nicht ausgeschlossen werden, daß infolge von Ungenauigkeiten, Verschmutzung oder dergleichen die Magnetleisten im geschlossenen Zustand nicht in der erforderlichen Weise dichtend aneinander anliegen und folglich Dusch- oder Spritzwasser austreten kann. Beim Öffnen und Schließen gleiten die einander zugeordneten Außenflächen der Permanentmagnete aneinander vorbei und die hierdurch bedingte Abnutzung vermindert die Lebensdauer nicht unerheblich.

Hiervon ausgehend liegt der Erfindung die Aufgabe zugrunde, die Duschabtrennung der genannten Art dahingehend weiterzubilden, daß eine hohe Lebensdauer und eine Leichtgängigkeit des Schwenkflügels erreicht wird, wobei Reibungsverluste auf ein Minimum reduziert werden sollen.

Die Lösung dieser Aufgabe erfolgt gemäß den kennzeichnenden Merkmalen des Patentanspruchs 1.

Die vorgeschlagene Duschabtrennung zeichnet sich durch eine funktionssichere Konstruktion aus und gewährleistet eine lange Lebensdauer und gleichwohl sichere Lagerung und Abdichtung des Schwenkflügels im Bereich des Scharniers. Das Rahmenprofil enthält eine zur Schwenkachse koaxiale, konkave Innenfläche, welcher unter Bildung eines engen Spalts gegenüber die gleichfalls zur Schwenkachse koaxialen, konvexen Außenfläche des vertikalen Profils des Schwenkflügels angeordnet ist. In der geschlossenen Position ist aufgrund der Magnetleisten und des Spaltes eine doppelte Abdichtung in Kombination gewährleistet. Diese Permanentmagnete sind in zweckmäßiger Weise als Magnetleisten ausgebildet, welche sich im wesentlichen über die gesamte Höhe des Rahmenprofils und des vertikalen Profils des Schwenkflügels erstrecken. In der geschlossenen Position des Schwenkflügels stehen die beiden Permanentmagnete bzw. Magnetleisten von Rahmenprofil und vertikalem Profil einander gegenüber und aufgrund der einander entgegengerichteten Polarisierung werden magnetische Zugkräfte ausgeübt. Hierdurch wird der Schwenkflügel definiert und berührungslos in der geschlossenen Position arretiert. Die Oberflächen der Permanentmagnete sind im wesentlichen bündig mit der konkaven Innenfläche des Rahmenprofils bzw. deren Außenfläche des vertikalen Profils. Die konvexe Außenfläche weist zur Innenfläche und ebenso die genannten Permanentmagnete bzw. Magnetleisten in jeder Stellung des Schwenkflügel einen definierten Abstand und einen Ringspalt auf, so daß Reibungskräfte vermieden werden. Lediglich in der geschlossenen Position wirken die magnetischen Zugkräfte. Die Profile mit den Permanentmagneten bestehen aus einem nichtmagnetischen Werkstoff, wie insbesondere aus Aluminium oder aus einer Aluminiumlegierung. Da keine Berührung zwischen der Innenfläche und der Außenfläche stattfindet, wird ein Abrieb, eine Beschädigung oder ein Klemmen sicher vermieden.

Besondere Ausgestaltungen und Weiterbildungen sind in den Unteransprüchen angegeben.

Nachfolgend wird die Erfindung anhand des in der Zeichnung dargestellten Ausführungsbeispiels näher erläutert. Es zeigen:
- Fig. 1: einen Schnitt quer zur Schwenkachse des Schwenkflügels in dessen geschlossener Position,
- Fig. 2: einen Schnitt entsprechend Fig. 1, wobei der Schwenkflügel nach außen geöffnet ist,
- Fig. 3: einen Schnitt entsprechend Fig. 1, wobei der Schwenkflügel nach innen geöffnet ist.

Fig. 1 zeigt einen Schnitt durch den Schwenkflügel 2 und ein Rahmenprofil 4 quer zur Schwenkachse 6 des Schwenkflügels 2. Das Rahmenprofil 4 ist mit einem Wandprofil 8 verbunden, welches in bekannter Weise mittels Schrauben und Dübeln an einer Raumwand 10 eines Badezimmers oder Duschraumes befestigt ist. Wie ersichtlich, steht die Schwenkachse 6 senkrecht zur Zeichenebene und wird durch ein Scharnier definiert, welches einerseits mit dem Rahmenprofil 4 verbundene und andererseits mit dem Schwenkflügel 2 verbundene Scharnierteile aufweist. Die Scharnierteile können Schwenkzapfen und Lagerbuchsen oder dergleichen aufweisen und sind zweckmäßig im Bereich der Oberkante des Schwenkflügels 2 bzw. im Bereich der Unterkante des Schwenkflügels angeordnet. Der Schwenkflügel 2 enthält ein vertikales Profil 12, mit welchem die bewegbaren Scharnierteile verbunden sind. Mittels des Scharniers wird zum einen die Schwenkbarkeit des Schwenkflügels 2 um die Schwenkachse 6 und zum anderen eine definierte Ausrichtung des Schwenkflügels und dessen vertikalen Profils 12 bezüglich des Rahmenprofils 4 gewährleistet. Die Profile 4 und 12 bestehen aus einem nichtferromagnetischen Werkstoff.

Das Rahmenprofil 4 enthält eine zur Schwenkachse 6 gerichtete konkave Innenfläche 14. Diese Innenfläche 14 ist ferner im wesentlichen zylindrisch ausgebildet und koaxial zur Schwenkachse 6. Gegenüber der Innenfläche 14 und zu dieser beabstandet weist das vertikale Profil 12 eine konvexe, zur Achse 6 koaxiale und im wesentlichen zylindrische Außenfläche 16 auf. Zwischen der konkaven Innenfläche 14 und der konvexen Außenfläche 16 ist somit ein definierter schmaler Ringspalt und ein kleiner Abstand 18 vorhanden.

Das Rahmenprofil 4 und das vertikale Profil 12 weisen Längsnuten 20, 22 auf, in welche Permanentmagnete 24, 26 eingesetzt sind. Die Permanentmagnete 24, 26 sind insbesondere als Magnetleisten ausgebildet, welche sich im wesentlichen über die gesamte vertikale Höhe des Rahmenprofils 4 sowie des vertikalen Profils 12 erstrecken. Die Längsnuten 20, 22 sind in der Weise hinterschnitten ausgebildet, daß die Permanentmagnete 24, 26 mittels in die Hinterschneidungen eingreifenden Armen gesichert sind. Die Permanentmagnete und die Längsnuten sowie deren Hinterschneidungen sind in der Weise dimensioniert, daß die aufeinander zugerichteten Oberflächen der Permanentmagnete 24, 26 im wesentlichen bündig mit der Innenfläche bzw. Außenfläche liegen. Durch die erfindungsgemäße Ausrichtung und Anordnung der Permanentmagnete 24, 26, und zwar insbesondere deren Oberflächen bezüglich der Innenfläche 14 bzw. der Außenfläche 16 ist sichergestellt, daß die Permanentmagnete beim Bewegen des Schwenkflügels 2 nicht mit der gegenüberliegenden Innen- bzw. Außenfläche in Berührung gelangen und dort Abrieb, Schleifspuren oder gar Beschädigungen hervorrufen.

Der Permanentmagnet 24 weist eine zur Schwenkachse 6 weisende Oberfläche auf, welche im wesentlichen bündig mit der Innenfläche 14 des Rahmenprofiles 4 liegt. Hingegen weist der Permanentmagnet 26 des vertikalen Profils 12 eine von der Schwenkachse 6 weggerichtete Oberfläche auf, welche im wesentlichen bündig mit der Außenfläche 16 liegt. Zwischen den genannten Oberflächen der als Magnetleisten ausgebildeten Permanentmagnete 24, 26 ist somit in der geschlossenen Position des Drehflügels 2 erfindungsgemäß ein enger Spalt vorhanden. Die Permanentmagnete 24, 26 sind entgegengesetzt polarisiert, wobei beispielsweise an der Oberfläche des Permanentmagnets 24 ein Nordpol und an der Oberfläche des Permanentmagnets 26 ein magnetischer Südpol vorhanden ist. Es wirken also zwischen den Magnetleisten magnetische Zugkräfte, welche den Schwenkflügel 2 in der dargestellten geschlossenen Position berührungsfrei halten.

Wie ersichtlich, befinden sich in der geschlossenen Position die Längsnuten 20, 22 sowie die Permanentmagnete 24, 26 in einer gemeinsamen vertikalen Ebene 28. Diese gemeinsame vertikale Ebene 28 weist zur Vertikalebene 30, welche die geschlossene Position des Schwenkflügels 2 definiert, einen Winkel 32 auf. Dieser Winkel 32 liegt in zweckmäßiger Weise im Bereich zwischen 30 und 60°, bevorzugt zwischen 40 und 50° und ist insbesondere im wesentlichen 45° groß. Die genannten Längsnuten sowie die Magnetleisten sind asymmetrisch bezüglich der Vertikalebene 30 sowie bezüglich des Rahmenprofils 4 und des vertikalen Profils 12 angeordnet. Hierdurch wird optimal der zur Verfügung stehende Raum genutzt, ohne daß die Schwenkachse 6 einen zu großen Abstand zur Raumwand 10 aufweisen müßte. Das Rahmenprofil 4 und ebenso das vertikale Profil 12 können somit vergleichsweise klein ausgebildet werden, wodurch nicht unerhebliche Material- und Gewichtsersparnisse erzielt werden.

Das im wesentlichen U-förmig ausgebildete Wandprofil 8 ragt mit seinen zueinander parallelen Schenkeln in einen Hohlraum des Rahmenprofils 4 hinein. Das Rahmenprofil 4 übergreift von außen das Wandprofil 8 und kann zu diesem ausgerichtet werden. Dies ist erforderlich, damit die Schwenkachse 6 auch im Falle einer nicht exakt vertikalen Raumwand 10 vertikal steht und ein zwischen der Unterkante des Schwenkflügels und einem Wannenrand oder dem Fußbogen vorhandener Spalt möglicht klein gehalten werden kann und das Durchtreten von Spritzwasser verhindert wird. Das Rahmenprofil 4 ist mit dem Wandprofil 8 mittels zwei Schraubverbindungen verbunden, welche vertikal beabstandet angeordnet sind und von welchen hier die untere Schraube 34 strichpunktiert angedeutet ist. Die nachfolgenden Erläuterungen gelten entsprechend für die vertikal beabstandet oberhalb der Schraube 4 bzw. der weiteren Bauelemente vorgesehene Schraubverbindung.

Das Rahmenprofil 4 weist an seinen beiden Schenkeln jeweils einen horizontalen Schlitz 36, 37 auf, durch welche die Schraube 34 durchgreift. Das freie Ende der Schraube 34 greift in einen Verbindungskörper 38 ein, welcher in einer zweckmäßig als Längsnut ausgebildeten Ausnehmung 40 des Rahmenprofils 4 festgelegt ist. Auf der anderen Seite des Rahmenprofils 4 liegt ein Schraubenkopf 42 der Schraube 34 außen an einem zur Raumwand 10 gerichteten Schenkel 44 des Rahmenprofils 4 an. Dieser Schenkel 44 weist eine plane Innenfläche auf, welche an der Außenfläche des zugeordneten Schenkels des Wandprofils 8 anliegt. Innerhalb des U-förmigen Rahmenprofils ist im Bereich der Verbindungsanordnung ein Distanzkörper 46 vorgesehen, welcher eine von der Schraube 34 durchdrungene Bohrung 48 besitzt. Wie ersichtlich, sind die Schlitze 36, 37 in Richtung zur Schwenkachse 6 offen.

Das Rahmenprofil 4, die Scharniere für den Schwenkflügel 2 und die beiden vertikal beabstandet angeordneten Verbindungsanordnungen werden werkseitig vormontiert. Nach der Befestigung des Wandprofils 8 an der Raumwand 10 erfolgt in einfacher Weise die Montage derart, daß die beiden vertikal beabstandeten Schrauben 34 durch die zugeordneten Schlitze 36, 37 des Wandprofils 8 eingeführt werden, wobei das Rahmenprofil 4 die beiden Schenkel des Wandprofils 8 in der dargestellten Weise von außen übergreift. Die Schwenkachse 6 kann nunmehr vertikal ausgerichtet werden und nachfolgend werden die beiden Schrauben 34 der Verbindungsanordnungen festgezogen, wobei ersichtlich eine Klemmverbindung geschaffen wird. Durch den Distanzkörper 46 wird ein unerwünschtes Zusammendrücken der Schenkel des Wandprofils 8 verhindert, wobei die aneinanderliegenden Flächen des Wandprofils und des Rahmenprofils eine dauerhafte reibschlüssige Verbindung gewährleisten.

Zur Sicherung ist für jede Verbindungsanordnung ferner eine Sicherheitsschraube 50 vorgesehen, welche nach dem Festziehen der Schrauben 34 eine formschlüssige Verbindung sicherstellen. Hierfür weist der Schenkel 44 zweckmäßig eine bereits werkseitig vorgesehene Bohrung auf, und nach dem Ausrichten des Rahmenprofils 4 wird mittels eines Bohrers eine koaxiale Bohrung auch in den anliegenden Schenkel des Wandprofils 8 und ferner des Distanzkörpers 46 eingebracht, so daß nachfolgend in der dargestellten Weise die selbstschneidende Sicherheitsschraube 50 eingeschraubt werden kann. Schließlich wird von außen ein Abdeckprofil 52 aufgesetzt, dessen Außenkontur der des gegenüberliegenden Schenkels des Wandprofils 8 entspricht. Das Abdeckprofil 52 weist hierfür in Richtung auf den Schenkel 44 gerichtete Rastelemente 54 auf, welche in zugeordnete Ausnehmungen 56 an der Außenseite des Schenkels 44 eingreifen und dort vorgesehene Hinterschneidungen hintergreifen. Die Sehraubverbindungen sind folglich von außen nicht mehr sichtbar und ein insgesamt harmonisches und gefälliges Design ist bei sicherer Verbindung und Funktionsweise geschaffen. Auch das Abdeckprofil 52 weist eine der Schwenkachse 6 zugekehrte Innenfläche 58 auf. Die Innenfläche 58 ist konkav ausgebildet und liegt bevorzugt gleichfalls koaxial zur Schwenkachse 6 mit dem gleichen Radius wie die Innenfläche 14 des Rahmenprofils 4.

Wie bereits erläutert, zeigt Fig. 1 den Schwenkflügel 2 in der geschlossenen Position der Duschabtrennung, wobei links vom Tür- oder Schwenkflügel 2 der Innenraum 60 einer Duschkabine sich befindet, während rechts des Schwenkflügels 2 der von der Duschkabine spritzwasserdicht abzutrennende Bereich 62 des Badezimmers liegt.

Fig. 2 zeigt den Schwenkflügel 2 in seiner nach außen in den äußeren Bereich 62 geschwenkten, geöffneten Position. Beim Öffnen des Schwenkflügels 2 wurden in der dargestellten Weise die beiden Permanentmagnete 24, 26 bei Überwindung der vorgegebenen magnetischen Haltekraft voneinander wegbewegt. Aufgrund des Abstandes zwischen der Außenfläche 16 des vertikalen Profils 12 und der Innenfläche 14 des Rahmenprofils 4 werden insoweit Reibungskräfte vermieden und insgesamt ist die Leichtgängigkeit der Öffnungsbewegung des Schwenkflügels 2 sichergestellt. Die konkave Innenfläche 14 erstreckt sich über einen Umfangswinkel 64, welcher bevorzugt größer als 90° ist. Der Umfangswinkel 64 liegt vorzugsweise zwischen 90° und 150° und ist insbesondere im wesentlichen 130° groß. Die zugeordnete konvexe Außenfläche 16 hingegen erstreckt sich über einen Umfangswinkel 66, welcher zweckmäßig sich über einen Winkel von wenigstens 90° erstreckt. Der Umfangswinkel 66 der Außenfläche 16 beträgt vorzugsweise zwischen 90° und 150° und ist insbesondere im wesentlichen 130° groß. Im Rahmen der Erfindung sind die beiden genannten Umfangswinkel 64, 66 derart aufeinander abgestimmt, daß in der völlig geöffneten Position des Schwenkflügels 2 die Innenfläche 14 und die Außenfläche 16 in einem vorgegebenen Winkel 68 einander überlappen. Damit wird die Gefahr des Einklemmens eines Fremdkörpers oder eines Fingers praktisch vermieden, zumal der Spalt zwischen der Außenfläche 14 und der Innenfläche 16 in dem Überlappungsbereich die oben bereits erläuterte kleine Spaltbreite besitzt. Gemäß Fig. 2 ist zwar rechts vom Überlappungswinkel 68 ein etwa keilartig sich erweiternder Spaltbereich 70 vorhanden, welcher jedoch beim Schließen des Schwenkflügels 2 in Richtung des Pfeiles 72 kontinuierlich verkleinert wird. Wichtig ist ferner, daß der keilförmige Spaltbereich 70 zwischen der Innenfläche 14 und der äußeren Oberfläche 74 des vertikalen Profils 12 einen spitzen Winkel einschließt, so daß mit hoher Funktionssicherheit ein Einklemmen eines Fremdkörpers oder eines Fingers dort vermieden wird.

Schließlich zeigt Fig. 3 den Schwenkflügel in seiner in den Innenraum 60 der Duschkabine geschwenkten Position. Der eingangs erläuterte Winkelbereich 32 zwischen der Vertikalebene des Schwenkflügels 2 und dem Permanentmagnten 26 und ferner der Umfangswinkel 64 der Innenfläche 14 sind in zweckmäßiger Weise derart aufeinander abgestimmt, daß in der nach innen geöffneten Position des Schwenkflügels 2 der Permanentmagnet 26 von dem Bereich 62 des Badezimmers aus nicht sichtbar ist. Hierdurch wird ferner sichergestellt, daß im Bereich 62 befindliche ferromagnetische Körper nicht vom Permanentmagneten 26 angezogen werden und in unzulässiger Weise zu einer Beschädigung oder einem Einklemmen des Schwenkflügels 2 führen können. Es sei an dieser Stelle angemerkt, daß für die in Fig. 2 gezeigte nach außen geöffnete Position der Permanentmagnet 26 zugänglich ist; da im Innenraum 60 das Vorhandensein von ferromagnetischen Fremdkörpern wesentlich geringer ist, wird insoweit die Funktionsfähigkeit der Duschabtrennung praktisch nicht beeinträchtigt. Auch in dieser Position des Schwenkflügels 2 ist wiederum ein Überlappungswinkel zwischen der Innenfläche 14 und der Außenfläche 16 vorhanden, wobei nunmehr dieser Überlappungswinkel entsprechend spiegelbildlich zu der Position von Fig. 2 liegt und die dortigen Erörterungen entsprechend gelten.

### Bezugszeichenliste

- 2: Schwenkflügel
- 4: Rahmenprofil
- 6: Schwenkachse
- 8: Wandprofil
- 10: Raumwand
- 12: vertikales Profil von 2
- 14: Innenfläche von 4
- 16: Außenfläche von 12
- 18: Abstand zwischen 14 und 16
- 20, 22: Längsnuten von 4, 12
- 24, 26: Permanentmagnete
- 28: gemeinsame Vertikalebene
- 30: Vertikalebene der geschlossenen Position
- 32: Winkel zwischen 28 und 30
- 34: Schraube
- 36, 37: Schlitz in 8
- 38: Verbindungskörper
- 40: Ausnehmung in 4
- 42: Kopf von 34
- 44: Schenkel von 4
- 46: Distanzkörper
- 48: Bohrung in 46
- 50: Sicherheitsschraube
- 52: Abdeckprofil
- 54: Rastelement von 52
- 56: Ausnehmung an 44
- 58: Innenfläche von 52
- 60: Innenraum
- 62: Bereich des Badezimmers
- 64: Umfangswinkel von 14 und 58
- 66: Umfangwinkel von 16
- 68: Winkelbereich
- 70: keilförmiger Spaltbereich
- 72: Pfeil
- 74: spitzer Winkel von 70

## Patentansprüche

1. Duschabtrennung mit einem Schwenkflügel (2) und einem Rahmenprofil (4), wobei der Schwenkflügel (2) mittels eines Scharniers bezüglich des Rahmenprofils (4) schwenkbar gelagert ist, wobei zwischen dem Schwenkflügel (2) und dem Rahmenprofil (4) Dichtelemente vorgesehen sind, welche in der geschlossenen Position des Schwenkflügels (2) einander gegenüberstehen und welche einerseits im Bereich einer konkaven Innenfläche (14) des Rahmenprofils (4) und andererseits im Bereich einer konvexen Außenfläche (16) eines Profils (12) des Schwenkflügels (2) angeordnet sind, wobei zumindest die Innenfläche (14) und die Außenfläche (16) im wesentlichen koaxial zur Schwenkachse (6) des Schwenkflügels (2) angeordnet sind,
dadurch gekennzeichnet, daß die Dichtelemente als Permanentmagnete (24, 26) ausgebildet sind und daß die jeweiligen einander gegenüberstehenden Außenflächen der Permanentmagnete (24, 26) im wesentlichen bündig mit der Innenfläche (14) des Rahmenprofils (4) und der Außenfläche (16) des Schwenkflügelprofils (12) angeordnet sind, wobei zwischen den Außenflächen der Permanentmagnete (24, 26) in der geschlossenen Position des Schwenkflügels (2) ein enger Spalt vorhanden ist.

2. Duschabtrennung nach Anspruch 1, dadurch gekennzeichnet, daß die Permanentmagnete (24, 26) als Magnetleisten ausgebildet sind, welche in Längsnuten (20, 22) des Rahmenprofils (4) oder des Profils (12) des Schwenkflügels (2) angeordnet sind.

3. Duschabtrennung nach Anspruch 1 oder 2, dadurch gekennzeichnet, daß die Innenfläche (14) des Rahmenprofils (4) und die Außenfläche (16) des Profils (12) des Schwenkflügels (2) zylindrisch ausgebildet sind, wobei zwischen diesen Flächen insbesondere ein schmaler Ringspalt mit einem vorgegebenen Abstand (18) vorhanden ist.

4. Duschabtrennung, nach einem der Ansprüche 1 bis 3, dadurch gekennzeichnet, daß die konkave Innenfläche (14) und/oder die konvexe Außenfläche (16) des Schwenkflügelprofils (12) über einen Umfangswinkel (64, 66) sich erstrecken, welcher bevorzugt wenigstens 90°, zweckmäßig zwischen 90° und 150° groß ist und insbesondere im wesentlichen 130° beträgt, und/oder daß in der geöffneten Position des Schwenkflügels (2) die Innenfläche (14) und die Außenfläche (16) in einem vorgegebenen Winkelbereich (68) einander überlappen, wobei in diesem Winkelbereich (68) bevorzugt ein schmaler Ringspalt vorhanden ist.

5. Duschabtrennung nach einem der Ansprüche 1 bis 4, dadurch gekennzeichnet, daß das Schwenkflügelprofil (12) und/oder das Rahmenprofil (4) asymmetrisch ausgebildet sind, wobei die Permanentmagnete (24, 26) zu einer Vertikalebene (30), welche in der geschlossenen Position des Schwenkflügels (2) mit dessen Mittelebene übereinstimmt, in einem Winkel (32) angeordnet sind, welcher zweckmäßig im Bereich zwischen 30° und 60° groß ist, bevorzugt zwischen 40° und 50° liegt und insbesondere im wesentlichen 45° beträgt.

6. Duschabtrennung nach einem der Ansprüche 1 bis 5, dadurch gekennzeichnet, daß das Rahmenprofil (4) bezüglich eines mit einer Raumwand (10) fest verbundenen Wandprofils (8) ausrichtbar angeordnet ist, wobei insbesondere lösbare Schraub- und Klemmverbindungen vorgesehen sind.

7. Duschabtrennung nach Anspruch 6, dadurch gekennzeichnet, daß zur Verbindung von Rahmenprofil (4) und Wandprofil (8) ein im Rahmenprofil (4) festgelegter Verbindungskörper (38) vorgesehen ist, in welchen eine Schraube (36) eingreift, wobei mittels der Schraube (36) ein Schenkel (44) des Abdeckprofils (4) unter Vorspannung an einen Schenkel des Wandprofils (8) zur Anlage gebracht ist.

8. Duschabtrennung nach Anspruch 6 oder 7, dadurch gekennzeichnet, daß in dem Wandprofil (8) ein Distanzkörper (46) mit einer Bohrung (48) angeordnet ist, durch welche die Schraube (34) durchgreift.

9. Duschabtrennung nach einem der Ansprüche 1 bis 8, dadurch gekennzeichnet, daß ein Abdeckprofil (52) vorgesehen ist, welches insbesondere mittels Rastverbindungen mit dem Rahmenprofil (4) verbunden ist.

10. Duschabtrennung nach Anspruch 9, dadurch gekennzeichnet, daß das Abdeckprofil (52) eine Innenfläche (58) aufweist, welche koaxial zur Schwenkachse (6) angeordnet ist und im wesentlichen den gleichen Radius wie die Innenfläche (14) des Rahmenprofils aufweist, wobei diese Innenfläche (58) eine Verlängerung der Innenfläche (14) des Rahmenprofils (4) bildet.

## Claims

1. Shower partition comprising a swivel panel (2) and a profiled frame (4), the swivel panel (2) being mounted to swivel in relation to the profiled frame (4) by means of a hinge, sealing elements situated opposite one another in the closed position of the swivel panel (2) and arranged, on the one hand, in the region of a concave inner surface (14) of the profiled frame (4) and, on the other hand, in the region of a convex outer surface (16) of a profile section (12) of the swivel panel (2) being provided between the swivel panel (2) and the profiled frame (4), at least the inner surface (14) and the outer surface (16) being arranged substantially coaxially with the swivel axis (6) of the swivel panel (2), characterised in that the sealing elements are permanent magnets (24, 26) and that the respective opposing outer surfaces of the permanent magnets (24, 26) are arranged substantially flush with the inner surface (14) of the profiled frame (4) and the outer surface (16) of the profile section (12) of the swivel panel, a narrow gap being present between the outer surfaces of the permanent magnets (24, 26) in the closed position of the swivel panel (2).

2. Shower partition according to claim 1, characterised in that the permanent magnets (24, 26) are magnetic strips arranged in longitudinal grooves (20, 22) in the profiled frame (4) or in the profile section (12) of the swivel panel (2).

3. Shower partition according to claim 1 or claim 2, characterised in that the inner surface (14) of the profiled frame (4) and the outer surface (16) of the profile section (12) of the swivel panel (2) are cylindrical, in particular a narrow annular gap of a predetermined magnitude (18) being present between these surfaces.

4. Shower partition according to one of claims 1 to 3, characterised in that the concave inner surface (14) and/or the convex outer surface (16) of the profile section (12) of the swivel panel extends over a circumferential angle (64, 66) which is preferably at least 90°, advantageously between 90° and 150° and in particular essentially 130° and/or that in the open position of the swivel panel (2), the inner surface (14) and the outer surface (16) overlap one another over a predetermined sector (68), a narrow annular gap preferably being present in this sector (68).

5. Shower partition according to one of claims 1 to 4, characterised in that the profile section (12) of the swivel panel and/or the profiled frame (4) are asymmetrical, the permanent magnets (24, 26) being arranged at an angle (32) advantageously in the range between 30° and 60°, preferably between 40° and 50° and in particular essentially 45° to a vertical plane (30) coinciding with the centre plane of the swivel panel (2) in the closed position thereof.

6. Shower partition according to one of claims 1 to 5, characterised in that the profiled frame (4) is arranged so that it can be aligned in relation to a profiled wall (8) rigidly connected to a room wall (10), in particular releasable screwed or clipped connections being provided.

7. Shower partition according to claim 6, characterised in that a connecting body (38) fixed in the profiled frame (4) and in which a screw (36) engages is provided in order to connect the profiled frame (4) and the profiled wall (8), one arm (44) of the profiled cover (4) being brought to bear under tension against one arm of the profiled wall (8) by means of the screw (36).

8. Shower partition according to claim 6 or claim 7, characterised in that a spacer (46) with a bore (48) through which the screw (34) engages is arranged in the profiled wall (8).

9. Shower partition according to one of claims 1 to 8, characterised in that a profiled cover (52) is provided and is connected to the profiled frame (4) in particular by means of snap connections.

10. Shower partition according to claim 9, characterised in that the profiled cover (52) has an inner surface (58) which is arranged coaxially with the swivel axis (6) and has substantially the same radius as the inner surface (14) of the profiled frame, this inner surface (58) forming an extension of the inner surface (14) of the profiled frame (4).

## Revendications

1. Écran de douche comportant un battant pivotant (2) et un profilé de cadre (4), le battant pivotant (2) étant monté de façon pivotante par rapport à un profilé de cadre (4) au moyen d'une charnière, des éléments d'étanchéité étant prévus entre le battant (2) et le profilé de cadre (4) qui, dans la position fermée du battant pivotant (2), se font face entre eux et sont placés d'une part au niveau d'une surface intérieure concave (14) du profilé de cadre (4) et d'autre part au niveau d'une surface extérieure convexe (16) d'un profilé (12) du battant pivotant (2), au moins la surface intérieure (14) et la surface extérieure (16) étant disposées de manière coaxiale à l'axe de pivotement (6) du battant pivotant (2), ***caractérisé en ce que*** les éléments d'étanchéité sont conformés en aimants permanents (24, 26) et ***en ce que*** les surfaces extérieures des aimants perma - nents (24, 26) se faisant face se trouvent sensiblement en affleurement avec la surface intérieure (14) du profilé de cadre (4) et avec la surface extérieure (16) du profilé (12) du battant, une fente étroite étant présente entre les surfaces extérieures des aimants permanents (24, 26) dans la position fermée du battant pivotant (2).

2. Écran de douche selon la Revendication 1, ***caractérisé en ce que*** les aimants permanents (24, 26) sont conformés en baguettes magnétiques qui sont placées dans des rainures longitudinales (20, 22) du profilé de cadre (4) ou du profilé (12) du battant (2).

3. Écran de douche selon la Revendication 1 ou 2, ***caractérisé en ce que*** la surface intérieure (14) du profilé de cadre (4) et la surface extérieure (16) du profilé (12) du battant (2) sont de forme cylindrique, une fente annulaire étroite étant présente entre ces surfaces avec une distance (18) prédéterminée.

4. Écran de douche selon l'une des Revendications 1 à 3, ***caractérisé en ce que*** la surface intérieure concave (14) et/ou la surface extérieure convexe (16) du profilé (12) du battant s'étendent sur un angle de circonférence (64, 66) qui vaut de préférence au moins 90°, de manière avantageuse entre 90° et 150°, et pour l'essentiel 130°, et/ou ***en ce que***, dans la position ouverte du battant (2), la surface intérieure (14) et la surface extérieure (16) se chevauchent sur un domaine angulaire (68) prédéterminé, une fente annulaire étroite étant de préférence présente dans ce domaine angulaire (68).

5. Écran de douche l'une des Revendications 1 à 4, ***caractérisé en ce que*** le profilé de battant (12) et/ou le profilé de cadre (4) sont conformés de manière asymétrique, les aimants permanents (24, 26) étant placés, par rapport à un plan vertical (30) qui coïncide dans la position fermée du battant (2) avec le plan médian de celui-ci, selon un angle (32) qui vaut de manière avantageuse entre 30° et 60°, de préférence entre 40° et 50°, et en particulier sensiblement 45°.

6. Écran de douche l'une des Revendications 1 à 5, ***caractérisé en ce que*** le profilé de cadre (4) est placé de manière orientable par rapport à un profil mural (8) relié fixement à un mur (10), des assemblages vissés ou serrés étant en particulier prévus.

7. Écran de douche la Revendication 6, ***caractérisé en ce que***, pour relier le profilé de cadre (4) et le profilé mural (8), un corps de jonction (38) fixé dans le profilé de cadre (4) est prévu, dans lequel s'engage une vis (36), une branche (44) du profilé de parement (4) étant placée sous précontrainte au moyen de la vis (36) en appui contre une branche du profilé mural (8).

8. Écran de douche selon la Revendication 6 ou 7, ***caractérisé en ce qu***'un corps d'espacement (46) muni d'un perçage (48) à travers lequel s'engage la vis (34) est placé dans le profilé mural (8).

9. Écran de douche selon l'une des Revendications 1 à 8, ***caractérisé en ce qu***'un profil de parement (52) est prévu, qui est relié au profilé de cadre (4), en particulier au moyen d'assemblages encliquetés.

10. Écran de douche selon la Revendication 9, ***caractérisé en ce que*** le profilé de parement (52) présente une surface intérieure (58) qui est placé coaxiale à l'axe de pivotement (6) et présente sensiblement le même rayon que la surface intérieure (14) du profilé de cadre, cette surface intérieure (58) formant un prolongement de la surface intérieure (14) du profilé de cadre (4).
